# EUROPÄISCHE PATENTSCHRIFT

(11) **EP 1 045 222 B1**
(45) Veröffentlichungstag und Bekanntmachung des Hinweises auf die Patenterteilung: **24.03.2004**
(21) Anmeldenummer: 00107430.1
(22) Anmeldetag: 06.04.2000
(51) Int. Cl.: F42B 12/32

(54) **Gefechtskopf mit Splitterwirkung**
Shrapnel type projectile
Projectile à éclats prédéterminés

(30) Priorität: 16.04.1999 DE 19917173
(43) Veröffentlichungstag der Anmeldung: 18.10.2000
(73) Patentinhaber: Diehl Munitionssysteme GmbH & Co. KG, 90552 Röthenbach (DE); Fraunhofer-Gesellschaft zur Förderung der angewandten Forschung e.V., 80686 München (DE)
(72) Erfinder: Hornemann, Ulrich, Dr., 79576 Weil (DE); Rhau, Siegfried, 91233 Neunkirchen (DE); Kunz, Jürgen, 91244 Reichenschwand (DE); Scharf, Peter, 90455 Nürnberg (DE)
(74) Vertreter: Diehl Patentabteilung

(56) Entgegenhaltungen:
- EP-A- 0 163 033
- EP-A- 0 401 075
- EP-A- 0 831 291
- DE-A- 3 822 375
- DE-A- 3 900 442

## Beschreibung

Die Erfindung bezieht sich auf einen Gefechtskopf mit Splitterwirkung nach dem Oberbegriff des Anspruchs 1.

Aus der DE 38 22 375 A1 ist ein Detonationskörper in Form einer Granate bekannt. Eine Sprengladung liegt an einer Splittereinheit an. Die Splittereinheit besteht aus separat gefertigten, sphärischen Metallkugeln, die in ihrer Berührungsebene eine Sechskantform aufweisen. Die Splitter sind durch Sintern miteinander verbunden und dadurch selbsttragend. Zwei Schutzlagen hüllen die Splitterschicht ein. Die Dichte der Schutzlagen beträgt zwischen 20 und 75% der Dichte der Splitterschicht, wobei die Splitter aus Schwermetall oder Stahl gefertigt sind. Durch derartige Schutzlagen und insbesondere durch die Form der Splitter wird erreicht, daß das Zerplatzen der Splitterschicht verzögert wird. Weiterhin besteht durch die sechskantförmig ausgebildeten Splitter eine nahezu spaltfreie Splitterlage, die ein Durchblasen der Sprengschwaden verhindern soll.

Eine Splittereinheit, bestehend aus Schwermetallkugeln, die zwischen zwei Blechen aus Aluminium liegen, ist aus der DE 195 17 610 C2 bekannt. Das sprengstoffseitige Blech weist zur Aufnahme der Kugeln Eindellungen auf, so daß die sprengstoffseitigen, etwa trichterförmigen Hohlräume nahezu durch das Blech ausgefüllt sind. Demgegenüber sind die zielseitigen, etwa trichterförmigen Hohlräume durch das, an den Kugeln etwa punktförmig anliegende Blech nicht ausgefüllt.

Ausgehend von der DE 195 17 610 C2 ist es die Aufgabe der Erfindung, den Sprengschwadendruck am sprengstoffseitigen Blech möglichst lange aufrecht zu halten um eine maximale Energieübertragung auf die Kugeln zu ermöglichen.

Diese Aufgabe löst die Erfindung entsprechend den kennzeichnenden Merkmalen des Anspruchs 1. Vorteilhafte Weiterbildungen der Erfindung sind in den Unteransprüchen angegeben.

Durch die Erfindung wird erreicht, daß die Kugeln nicht nur eine sehr hohe Energie aufweisen und damit eine große Reichweite besitzen, sondern die Kugeln erosionsfrei bleiben und ihre Kugelform bis zum Zieleinschlag beibehalten.
Beim Stand der Technik werden die Splitterkörper durch die Detonationsschwaden stark erodiert und teilweise werden Kugeln zu einer platten Form gestaucht.

Erfindungsgemäß sind die Kugeln in einem Gußwerkstoff aus Metall oder in feinkörnigem Metallpulver gelagert oder gebettet. Bei Verwendung des metallischen Gußwerkstoffs sind wenigstens die sprengstoffseitigen, trichterförmigen Hohlräume mit dem Gußwerkstoff ausgefüllt. Demgegenüber liegen die Kugeln bei Verwendung des Metallpulvers vollständig eingebettet in diesem. Der Gußwerkstoff wird vorzugsweise durch Gießen im schmelzflüssigen Zustand eingebracht. Dabei sind. alle Metalle verwendbar, die einen gleichen oder niedrigeren Schmelzpunkt aufweisen wie ein kassettenförmiges Blech. Dieses Blech definiert die äußere Form der erfindungsgemäßen Splittereinheit. Als Gußwerkstoff eignen sich besonders Zink, Aluminium und Lote.
Vorteilhaft entfällt bei der Gußausführung ein sprengstoffseitiges Blech, das bei der Metallpulverbettung erforderlich ist.

Ausführungsbeispiele der Erfindung sind in der Zeichnung dargestellt. Es zeigt:
- Fig. 1: einen Längsschnitt durch einen Gefechtskopf eines Flugkörpers oder eines Geschosses oder auch einer Mine,
- Fig. 2: eine Einzelheit II aus Fig. 1 und
- Fig. 3: einen vergrößert gezeichneten Ausschnitt einer weiteren Splitteranordnung.

Ein Gefechtskopf 1 besteht aus einem zylindrischen Gehäuse 2, einer elektrischen Zündeinrichtung 3 mit Verstärkungsladung 4, einer Sprengladung 5, einer Splittereinheit 6 und einem Ring 8 zur Befestigung der Splittereinheit 6.

Die konkave Splittereinheit 6 enthält Kugeln 10 aus Wolfram-Schwermetall. Die Kugeln 10 liegen zwischen Blechen 11, 12 aus einem weichen, plastisch verformbaren Aluminium mit einer Festigkeit von 200 N/mm² und sind in einem Metallpulver 13 aus Wolfram-Schwermetall mit einer Korngröße von etwa 8 µm eingebettet. Das kassettenförmige Blech 12 ist mit einem Bund 7 versehen. Die Höhe des Bundes 7 definiert die Dicke der Splittereinheit 6 in Achsrichtung.

Die Kugeln 10 liegen bei 18 punktförmig aneinander an. Punktberührungen bestehen zwischen den Kugeln 10 und den Blechen 11, 12 gemäß 17, 19.

Die Kugeln 10 und das Metallpulver 13 bestehen aus dem gleichen Werkstoff

Trichterförmige Hohlräume 14 zwischen den Kugeln 10 sind vollständig durch das Metallpulver 13 ausgefüllt. Das Metallpulver 13 bildet sowohl sprengstoffseitig als auch zielseitig Pulverkegel 15 mit etwa ebener Stirnfläche 16.

Die Hohlräume 14 sind durch die Bleche 11, 12 begrenzt, wobei die Bleche 11, 12 punktförmig an den Kugeln 10 anliegen.

Der Ring 8 dient als Auflager für die Splittereinheit 6. Der Ring 8 ist über eine Gewindeverbindung 9 mit dem Gehäuse 2 verbunden und legt die Splittereinheit 6 im Gehäuse 2 bzw. an der Sprengladung 5 spaltfrei fest.
Nach Zündung der Sprengladung 5 durch die Zündeinrichtung 3 mit der Verstärkungsladung 4 wird anfangs, also während des maximalen Schwadendrucks, die Splittereinheit 6 als Ganzes aus der gezeichneten Position beschleunigt.

Aufgrund der verhältnismäßig großen Masse der sprengstoffseitigen Pulverkegel 15 verformt sich das Blech 11 nur geringfügig, d. h., es dellt sich in die Pulverkegel 15 etwas ein, wodurch die Energieübertragung der Sprengladung 5 auf die Kugeln 10 nur unwesentlich gemindert wird.

Anschließend perforiert das Blech 11 etwa entsprechend der Lage und Größe der Kugeln 10, während das Blech 12 offensichtlich pulverisiert wird. Daraus ist zu schließen, daß die Energieübertragung von der sich umsetzenden Sprengladung 5 auf die Kugeln 10 über die Pulverkegel 15 auf die Kugeln 10 maximal ist.

Nach Fig. 3 sind bei einer Splittereinheit 20 die Kugeln 10 vollständig in metallischem Gußwerkstoff 23 gelagert. Zielseitig liegen die Kugeln 10 an dem kassettenförmigen Blech 12 punktförmig 17 an.

Der Gußwerkstoff 23 weist eine Basisschicht 24 mit einer Dicke 25 und einstückige Metallkegel 26 entsprechend den Pulverkegeln 15 auf.

Der Gußwerkstoff 23 besteht aus Zink.

Kegelförmige Hohlräume 27 bestehen zwischen dem Blech 12 und den Kugeln 10 und sind ebenfalls mit dem Gußwerkstoff 23 gefüllt.

Die Basisschicht 24 tritt anstelle des sprengstoffseitigen Bleches 11. Dadurch bestehen Kosten und Funktionsvorteile.

Die Funktion der Splittereinheit 20 entspricht prinzipiell der Funktion der zu den Fig. 1 und 2 beschriebenen Splittereinheit 6. Nach Detonation der Sprengladung 5 wird zunächst die Splittereinheit 20 als Ganzes beschleunigt. Der Gußwerkstoff 23 dient dabei als Treibspiegel. Aufgrund des großen Sprengstoffdrucks wird dann der Gußwerkstoff 23 pulverisiert. Dabei ist die kritische Phase der Sprengstoffwirkung bereits soweit gemildert, daß die Kugeln 10 weder deformiert oder erodiert werden.

Durch die Punktkontakte 18 der Kugeln 10 untereinander liegt eine große Splitterdichte bestehend aus den Kugeln 10 vor. Wesentlich ist auch, daß durch diese Punktkontakte 18 eine relativ frühzeitige Loslösung vom Füllwerkstoff, nämlich Metallpulver 13 oder Gußwerkstoff 23 erfolgt.

Die Punktkontakte 17 der Kugeln 10 mit dem zielseitigen Blech 12 leiten den sprengstoffseitigen Stoßimpuls nahezu ungedämpft in das Blech 12. Die gerasterte, punktuelle Stoßeinleitung begünstigt offensichtlich die rasche Zerlegung des Bleches 12 zunächst in Stücke bis zur Auflösung. Damit liegt die volle Wirkung der Kugeln 10 vor

Für die Kugeln 10 und das Metallpulver 13 können auch verschiedene Werkstoffe eingesetzt werden.
Maßgebend ist, daß das Metallpulver 13 bzw. der Gußwerkstoff 23 eine möglichst große Dichte aufweist.

Die Splittereinheit 6; 20 kann auch eben, also als ebene Platte oder konvex oder konkav bzw. in beliebiger Form ausgebildet sein.

## Patentansprüche

1. Gefechtskopf (1) mit Splitterwirkung, bei dem in einem Gehäuse (2) eine Sprengladung (5) und eine Splittereinheit (6), bestehend aus wenigstens einer Lage Schwermetall-Splitter (10) angeordnet sind, wobei die Schwermetall-Splitter (10) an einem zielseitigen, verformbaren Blech (12) angeordnet sind,
**dadurch gekennzeichnet,**
**daß** wenigstens die sprengstoffseitigen Hohlräume (14) zwischen den Splittern (10) mit einem metallischen Gußwerkstoff (23) oder einem feinkörnigen Metallpulver (13) gefüllt sind.

2. Gefechtskopf nach Anspruch 1,
**dadurch gekennzeichnet,**
**daß** der Gußwerkstoff aus Zink, Aluminium, Lote oder einem anderen geeigneten Werkstoff besteht.

3. Gefechtskopf nach Anspruch 1,
**dadurch gekennzeichnet**,
das Metallpulver ein spezifisches Gewicht von 7 g/cm³ bis 18 g/cm³ aufweist und
aus Schwermetall, wie Wolfram besteht.

4. Gefechtskopf nach Anspruch 1,
**dadurch gekennzeichnet,**
**daß** die Schwermetall-Splitter (10) und das Metallpulver (13) aus dem selben Werkstoff bestehen.

5. Gefechtskopf nach Anspruch 1,
**dadurch gekennzeichnet,**
**daß** die Schwermetall-Splitter als Kugeln (10) ausgebildet sind.

6. Gefechtskopf nach einem der,vorhergehenden Ansprüche,
**dadurch gekennzeichnet,**
**daß** die in Metallpulver (13) nahezu vollständig eingebetteten Kugeln (10) an zwei Blechen (11, 12) etwa punktförmig anliegen,
die Kugeln einander punktförmig (18) berühren, und
die Kugeln (10) am zielseitigen Blech (12) eine Punktberührung (17) aufweisen.

7. Gefechtskopf nach Anspruch 6,
**dadurch gekennzeichnet,**
**daß** die Hohlräume (14) zwischen den Blechen (11, 12) und den Kugeln (10) mit dem Metallpulver (13) gefüllt sind und
das Metallpulver (13) in der Form von Pulverkegeln (15) mit etwa ebener Stirnfläche (16) vorliegt.

8. Gefechtskopf nach Anspruch 6,
**dadurch gekennzeichnet,**
**daß** die Bleche (11, 12) aus einem weichen, plastisch gut verformbaren Werkstoff, wie Aluminium, Kupfer bestehen.

9. Gefechtskopf nach Anspruch 1,
**dadurch gekennzeichnet,**
**daß** das Metallpulver (13) eine Körnung im Bereich von 3 bis 50 µm aufweist.

10. Gefechtskopf nach Anspruch 1,
**dadurch gekennzeichnet,**
**daß** die Splittereinheit (6) konkav ausgebildet ist.

11. Gefechtskopf nach Anspruch 1,
**dadurch gekennzeichnet,**
**daß** die im Gußwerkstoff (23) nahezu vollständig eingebetteten Kugeln (10) untereinander und am zielseitigen Blech (12) Punktberührungen (17, 18) aufweisen.

## Claims

1. Warhead (1) with fragmentation effect, in which accommodated in a housing (2) are an explosive charge (5) and a fragmentation unit (6), consisting of at least one layer of heavy-metal fragments (10), the heavy-metal fragments (10) being disposed against a deformable plate (12) at the target end,
**characterized in that**
at least at the explosive end the hollow spaces (14) between the fragments (10) are filled with a metallic cast material (23) or a fine-grained metal powder (13).

2. Warhead according to Claim 1,
**characterized in that**
the cast material consists of zinc, aluminium, solders or other suitable material.

3. Warhead according to Claim 1,
**characterized in that**
the metal powder has a density of 7 g/cm³ to 18 g/cm³ and consists of heavy metal, such as wolfram.

4. Warhead according to Claim 1,
**characterized in that**
the heavy-metal fragments (10) and the metal powder (13) consist of the same material.

5. Warhead according to Claim 1,
**characterized in that**
the heavy-metal fragments take the form of balls (10).

6. Warhead according to one of the preceding claims,
**characterized in that**
the balls (10), almost completely embedded in metal powder (13), rest so as approximately to have point contact with two plates (11, 12),
the balls have point contact (18) with one another, and
the balls (10) have point contact (17) with the plate (12) at the target end.

7. Warhead according to Claim 6,
**characterized in that**
the hollow spaces (14) between the plates (11, 12) and balls (10) are filled with the metal powder (13) and
the metal powder (13) takes the form of powder cones (15) having an approximately flat front face (16).

8. Warhead according to Claim 6,
**characterized in that**
the plates (11, 12) consist of a soft, plastically very deformable material, such as aluminium, copper.

9. Warhead according to Claim 1,
**characterized in that**
the metal powder (13) has a granulation in the range of 3 to 50 µm.

10. Warhead according to Claim 1,
**characterized in that**
the fragmentation unit (6) is concave in form.

11. Warhead according to Claim 1,
**characterized in that**
the balls (10), almost completely embedded in the cast material (23), have point contact (17, 18) with one another and with the plate (12) at the target end.

## Revendications

1. Tête militaire (1) à effet d'éclats dans laquelle sont disposées dans un boîtier (2) une charge explosive (5) et une unité à éclats (6) constituée d'au moins une couche d'éclats en métal lourd (10), les éclats en métal lourd (10) étant disposés sur une tôle (12) déformable côté cible, **caractérisée en ce qu'**au moins les cavités (14) côté explosif entre les éclats (10) sont remplies d'un matériau de fonte métallique (23) ou d'une poudre métallique (13) à grains fins.

2. Tête militaire selon la revendication 1, **caractérisée en ce que** le matériau en fonte est constitué de zinc, d'aluminium, de métaux d'apport de brasage ou d'un autre matériau approprié.

3. Tête militaire selon la revendication 1, **caractérisée en ce que** la poudre métallique présente un poids spécifique de 7 g/cm³ à 18 g/cm³ et est constituée d'un métal lourd tel que du tungstène.

4. Tête militaire selon la revendication 1, **caractérisée en ce que** les éclats en métal lourd (10) et la poudre métallique (13) sont constitués du même matériau.

5. Tête militaire selon la revendication 1, **caractérisée en ce que** les éclats en métal lourd sont réalisés sous la forme de billes (10).

6. Tête militaire selon l'une des revendications précédentes, **caractérisée en ce que** les billes (10), presque entièrement noyées dans la poudre métallique (13), s'appliquent approximativement ponctuellement contre deux tôles (11, 12), les billes se touchent les unes les autres ponctuellement (18), et les billes (10) présentent sur la tôle (12) côté cible un contact ponctuel (17).

7. Tête militaire selon la revendication 6, **caractérisée en ce que** les cavités (14) entre les tôles (11, 12)) et les billes (10) sont remplies de la poudre métallique (13) et la poudre métallique (13) se trouve sous la forme de cônes de poudre (15) avec face frontale (16) approximativement plane.

8. Tête militaire selon la revendication 6, **caractérisée en ce que** les tôles (11, 12) sont constituées d'un matériau souple, plastiquement bien déformable, tel que de l'aluminium, du cuivre.

9. Tête militaire selon la revendication 1, **caractérisée en ce que** la poudre métallique (13) présente une granulométrie comprise entre 3 et 50 µm.

10. Tête militaire selon la revendication 1, **caractérisée en ce que** l'unité à éclats (6) est réalisée concave.

11. Tête militaire selon la revendication 1, **caractérisée en ce que** les billes (10), presque entièrement noyées dans le matériau en fonte (23), présentent des contacts ponctuels (17, 18) entre elles et sur la tôle (12) côté cible.
